# FASCICULE DE BREVET EUROPEEN

(11) **EP 4 612 452 B1**
(45) Date de publication et mention de la délivrance du brevet: **01.07.2026**
(21) Numéro de dépôt: 23800469.1
(22) Date de dépôt: 03.11.2023
(51) Int. Cl.: F41A 9/60

(54) **ACCESSOIRE POUR ARME À FEU ET ARME À FEU**
ZUBEHÖR FÜR EINE SCHUSSWAFFE UND SCHUSSWAFFE
ACCESSORY FOR A FIREARM, AND FIREARM

(30) Priorité: 04.11.2022 FR 2211508
(43) Date de publication de la demande: 10.09.2025
(73) Titulaire: Matonti, Ghyslain, 13750 Plan-d'Orgon (FR)
(72) Inventeur: Matonti, Ghyslain, 13750 Plan-d'Orgon (FR)
(74) Mandataire: Cassiopi
(86) Numéro de dépôt international: PCT/EP2023/080694
(87) Numéro de publication internationale: WO 2024/094864

(56) Documents cités:
- WO-A1-2022/090088
- US-A1- 2015 316 338
- US-B1- 7 941 961

## Description

### DOMAINE TECHNIQUE DE L'INVENTION

La présente invention vise un accessoire pour arme à feu et une arme à feu. Elle s'applique, en particulier, au domaine de la chasse et du tir sportif ou militaire. Elle intéresse plus particulièrement à la récupération de douilles lors des tirs.

### ÉTAT DE LA TECHNIQUE

Lors d'un tir avec une arme à feu possédant une fenêtre d'éjection de douille (aussi appelée « étui »), une douille est éjectée de l'arme. Cette douille perdue risque de blesser une personne se trouvant en face de la fenêtre d'éjection et de polluer l'environnement. De plus, sa température élevée peut provoquer des brûlures. Pour ne pas polluer l'environnement, le tireur est obligé de se pencher et de rechercher la douille pour la ramasser. Bien souvent, du fait qu'il s'est déplacé entre les tirs, la recherche des douilles perdues s'avère vaine. De plus, au cours de la recherche, cette phase d'inattention aux personnes et animaux se trouvant à proximité peut concourir à la survenance d'un accident, par exemple si le tireur est surpris par des bruits dans les feuillages environnants.

On connait La demande de brevet internationale WO 2022/090 088, la demande de brevet américain US 2015/316 338 et le brevet US 7 941 961qui divulguent des dispositifs de récupération de douilles.

### EXPOSÉ DE L'INVENTION

La présente invention vise à remédier à tout ou partie de ces inconvénients.

À cet effet, selon un premier aspect, la présente invention vise un accessoire d'une arme à feu de géométrie prédéterminée comportant une fenêtre d'éjection de douille définissant un chemin d'une douille éjectée de cette arme à feu lors d'un tir, qui comporte :
- un aimant permanent, et
- un support fixé sur l'arme à feu, configuré pour positionner une surface de l'aimant permanent dans le chemin de la douille ou à la tangente du chemin de la douille, le support comporte une plaque de montage fixée sur l'arme à feu et un support de montage amovible portant l'aimant, le support de montage étant configuré pour être solidarisé avec la plaque de montage en plusieurs positions respectives le long d'un axe parallèle à l'axe du canon de l'arme à feu, le support de montage étant configuré pour être solidarisé avec la plaque de montage en plusieurs positions respectives dans un plan perpendiculaire à l'axe du canon de l'arme à feu.

Grâce à ces dispositions, lors de l'éjection de la douille, sa partie métallisée passe à proximité de l'aimant permanent et est retenue à la surface de cet aimant. L'utilisateur peut ainsi récupérer la douille à la main directement sur son arme à feu, sans avoir besoin de se baisser, ni de chercher où la douille se trouve. De plus, le support de montage, et donc l'aimant, peuvent être positionnés plus ou moins en avant ou en arrière de la fenêtre d'éjection et le support de montage, et donc l'aimant, peuvent être positionnés plus ou moins en dessous de la fenêtre d'éjection. Dans des modes de réalisation, le support est configuré pour éloigner l'aimant de la fenêtre d'éjection de douille d'une distance supérieure d'au moins cinquante pourcent au diamètre d'une douille utilisée par l'arme à feu.

Grâce à ces dispositions, une fois qu'une douille est fixée par aimantation sur l'aimant, une autre douille peut être éjectée à travers la fenêtre d'éjection sans risquer de se bloquer dans cette fenêtre. Cette autre douille rebondit ainsi sur la première.

Dans des modes de réalisation, le support comporte un bras orientable en rotation autour d'un axe parallèle à l'axe du canon de l'arme à feu.

Dans des modes de réalisation, le support comporte un verrouillage de l'orientation du bras.

Grâce à chacune de ces dispositions, l'utilisateur peut positionner l'aimant plus ou moins en regard de la fenêtre d'éjection de douille et plus ou moins dans le chemin de douille. Puis, il peut verrouiller cette position.

Dans des modes de réalisation, le support de montage comporte un élément parmi une roue crantée ou un cran et la plaque de montage comporte l'autre élément parmi la roue crantée ou le cran, le cran s'engageant entre deux dents de la roue crantée pour définir plusieurs positions respectives autour d'un axe parallèle à l'axe du canon de l'arme à feu.

Grâce à ces dispositions, la position du support de montage par rapport à la plaque de montage résiste aux vibrations provoquées par l'actionnement de l'arme à feu.

Dans des modes de réalisation, la liaison mécanique entre le support de montage et la plaque de montage est une fixation par vis, le support de montage et/ou la plaque de montage possédant au moins trois ouvertures de passage de vis.

Grâce à ces dispositions, l'utilisateur peut aisément modifier la position respective du support de montage et de la plaque de montage.

Dans des modes de réalisation, le support de l'aimant supporte au moins un aimant en rotation autour d'un axe de rotation parallèle à l'axe du canon de l'arme à feu.

Grâce à ces dispositions, l'ensemble d'un ou plusieurs aimants, peut retenir une pluralité de douilles par rotation entre deux éjections de douilles, l'éjection d'une douille provoquant la rotation de cet ensemble d'un ou plusieurs aimants.

Selon un deuxième aspect, la présente invention vise une arme à feu comportant une fenêtre d'éjection de douille définissant un chemin d'une douille éjectée de cette arme à feu lors d'un tir, qui comporte :
- un aimant permanent, et
- un support configuré pour positionner une surface de l'aimant permanent dans le chemin de la douille ou à la tangente du chemin de la douille, le support comporte une plaque de montage fixée sur l'arme à feu et un support de montage amovible portant l'aimant, le support de montage étant configuré pour être solidarisé avec la plaque de montage en plusieurs positions respectives le long d'un axe parallèle à l'axe du canon de l'arme à feu, le support de montage étant configuré pour être solidarisé avec la plaque de montage en plusieurs positions respectives dans un plan perpendiculaire à l'axe du canon de l'arme à feu.

Les avantages, buts et caractéristiques particulières de cette arme à feu étant identiques à ceux de l'accessoire objet de l'invention, ils ne sont pas rappelés ici.

### BRÈVE DESCRIPTION DES FIGURES

D'autres avantages, buts et caractéristiques particulières de l'invention ressortiront de la description non limitative qui suit d'au moins un mode de réalisation particulier de l'accessoire et de l'arme à feu objets de la présente invention, en regard des dessins annexés, dans lesquels :
- La figure 1 représente, schématiquement et en perspective à point de fuite, une arme à feu objet de l'invention munie d'un accessoire objet de l'invention,
- La figure 2 représente, en perspective éclatée, un mode de réalisation particulier de l'accessoire objet de l'invention,
- La figure 3 représente, en vue de dessous éclatée, l'accessoire illustré en figure 2,
- La figure 4 représente, en vue de dessous, l'accessoire illustré en figures 2 et 3, monté dans une configuration plane médiane,
- La figure 5 représente, en vue de l'arrière, l'accessoire illustré en figures 2 à 4, monté dans une configuration plane médiane,
- La figure 6 représente, en section repérée E-E en figure 5, l'accessoire illustré en figures 2 à 5, monté dans une configuration plane médiane,
- La figure 7 représente, en vue de côté, l'accessoire illustré en figures 2 à 6, monté dans une configuration plane médiane,
- La figure 8 représente, en vue de dessous, l'accessoire illustré en figures 2 à 7, monté dans une configuration plane arrière,
- La figure 9 représente, en vue de dessous, l'accessoire illustré en figures 2 à 8, monté dans une configuration plane avant,
- La figure 10 représente, en vue de l'arrière, l'accessoire illustré en figures 2 à 9, monté dans une configuration courbée,
- La figure 11 représente, partiellement et en vue de l'arrière, une variante du mode de réalisation de l'accessoire objet de l'invention illustré en figures 2 à 10,
- La figure 12 représente, en perspective, un mode de réalisation particulier du support de montage du dispositif objet de la présente invention.

### DESCRIPTION DES MODES DE RÉALISATION

La présente description est donnée à titre non limitatif, chaque caractéristique d'un mode de réalisation pouvant être combinée à toute autre caractéristique de tout autre mode de réalisation de manière avantageuse.

Dans toute la description, on appelle « haut » ou « supérieur », ce qui est en haut lorsque l'utilisateur porte l'arme à feu en position de tir debout, généralement à l'épaule ou au poing. Une flèche référencée « H » indique le haut dans chaque figure : c'est ainsi le haut en figure 1. On appelle « bas » ou « inférieur », ce qui est en bas dans ces figures et lorsque l'arme à feu est portée par l'utilisateur debout en position de tir normal. Les notions de verticale et de hauteur découlent de ces définitions.

On appelle « devant » ce qui se trouve devant l'utilisateur en position normale de tir debout et, « derrière », ce qui se trouve derrière ou dans le dos de l'utilisateur. On appelle « de face », ce que l'on voit en regardant vers l'utilisateur en étant devant lui et « de dos », ce que l'on voit en regardant vers l'utilisateur en étant derrière lui. Les longueurs se mesurent parallèlement au canon de l'arme à feu et les largeurs se mesurent dans une direction perpendiculaire au canon et à la verticale. Une flèche référencée « H » indique la direction de mesure des longueurs dans les figures. Une flèche référencée « I » indique la direction de mesure des largeurs dans les figures. On appelle « interne » ce qui est proche ou tourné vers le canon ou la crosse de l'arme à feu et « externe » ce qui en est plus éloigné ou tourné à l'opposé de cette arme.

On observe, en figure 1, une arme à feu 15, de type fusil, munie d'un canon 16, d'une crosse 17 et d'une fenêtre 18 d'éjection de douille (aussi appelée « étui »). La douille (non représentée) suit un chemin 19 une fois sortie par la fenêtre d'élection 18. Un accessoire 20 d'arme à feu porte un aimant 21 dont une surface se trouve dans le chemin 19 ou à la tangente de ce chemin 19.

Bien que, dans la figure 1, on ait représenté une arme à feu portée à l'épaule, par exemple un fusil, la présente invention s'adapte aisément aux autres types d'armes à feu possédant une fenêtre d'éjection de douille, par exemple un pistolet.

Dans les modes de réalisation décrits en regard des figures 2 à 11, le support 20 comporte un bras orientable en rotation autour d'un axe parallèle à l'axe du canon de l'arme à feu 15. Préférentiellement, ce support 20 comporte un verrouillage de l'orientation du bras. Ainsi, l'utilisateur peut positionner l'aimant plus ou moins en regard de la fenêtre d'éjection de douille et plus ou moins dans le chemin de douille. Puis, il peut verrouiller cette position. Cependant, dans d'autres modes de réalisation (non représentés), le support de l'aimant est rigide et la position de l'aimant par rapport à la fenêtre d'éjection 18 est fixée et figée en fonction de la position de la liaison mécanique entre l'accessoire et l'arme à feu 15.

On observe, en figures 2 à 10, un accessoire 20 qui comporte :
- un aimant permanent 21, par exemple usiné et à base de néodyme et, plus particulièrement, de néodyme, fer et bore,
- un receveur 22 de l'aimant 21, par exemple en aluminium usiné,
- un support de montage 30, par exemple en aluminium usiné,
- des vis 28 et 29, préférentiellement à tête fraisée, par exemple en acier inoxydable,
- une plaque de montage 35, par exemple en aluminium usiné, et
- une clef de montage 25, de type connu en quincaillerie.

Le receveur 22 comporte un logement pour l'aimant 21 et des bras 23 (ici deux) s'étendant perpendiculairement à ce logement et comportant des ouvertures traversantes 24 circulaires, d'axe 27. Le support de montage 30 comporte une platine munie d'ouvertures traversantes 31 et 32 pour le passage des filetages des vis 28 et 29. Le support de montage 30 est aussi muni de bras (ici trois) s'étendant perpendiculairement à la platine et comportant des ouvertures traversantes 34 cylindriques de même diamètre que les ouvertures traversantes 24. Les ouvertures traversantes 34 sont positionnées sur un axe 33.

Dans des modes de réalisation, un joint, telle une rondelle en caoutchouc, est placé autour d'au moins ouvertures traversantes 34, 31 et 32 afin d'augmenter le coefficient de friction entre les bras et assurer un blocage.

Dans des modes de réalisation représentés en figure 12, le receveur 122 comporte un logement pour l'aimant et un bras 123 s'étendant perpendiculairement à ce logement. Le logement pour aimant comporte un épaulement contre lequel l'aimant est positionné. Le bras 123 comporte une ouverture traversante dans laquelle est positionnée une roue crantée 125 configurée pour définir autant de positions prédéterminées du receveur 122 qu'il y a de crans sur la roue crantée 125. Le support de montage 130 comporte une platine munie d'ouvertures traversantes 131 et 132 pour le passage des filetages des vis 28 et 29. Le support de montage 130 est aussi muni d'un bras 124 s'étendant perpendiculairement à la platine et comportant une ouverture traversante cylindrique de même diamètre que l'ouverture traversante du bras 123 du receveur 122. Le bras 124 est muni d'un cran s'engageant entre au moins deux dents de la roue crantée 125. Dans d'autres modes de réalisation, le bras 124 de la platine 130 comporte la roue crantée 125 et le bras 123 du receveur 122 comporte le cran s'engageant entre aux moins deux dents de la roue crantée 125.Les modes de réalisation du receveur, 22 et 122, et de la platine 30, et 130, sont compatibles. Ainsi, dans la description qui suit et qui précède, receveur 122, et la platine 130, présentent les caractéristiques optionnelles décrites en regard du receveur 22 et de la platine 30 et sont compatibles avec les modes de réalisation décrits en regard des figures 1 à 11.

La plaque de montage 35 est fixée sur le boîtier culasse en dessous de la fenêtre 18 d'éjection de l'arme à feu 15, par exemple avec un adhésif double face pour ne pas abîmer l'arme. En variante, la plaque de montage est fixée au-dessus, en avant ou en arrière de cette fenêtre 18. Alternativement, la fixation est faite à la colle ou par taraudage du boîtier culasse de l'arme et fixation avec des vis. L'aimant 21 se fixe sur le receveur 22 avec un scotch double face puissant, pour lui permettre d'être changé si un jour l'aimant est abîmé. Alternativement, on réalise un collage ou on maintient l'aimant 21 avec une sangle caoutchouc ou on taraude l'aimant pour une fixation avec des vis traversant la partie appropriée du receveur 22. L'aimant 21 peut aussi être taraudé et visser sur le receveur 22. La clef 25 verrouille la position du receveur 22 grâce à la pièce 26 qui est une tige filetée et qui se visse dans la dernière (la plus à droite en figure 2) ouverture traversante 34 du support de montage 30. La tige filetée 26 sert ainsi de boulon de serrage.

Préférentiellement, le support constitué du receveur 22, du support de montage 30 et de la plaque de montage 35 est configuré pour éloigner l'aimant 22 de la fenêtre d'éjection de douille 18 d'une distance supérieure d'au moins cinquante pourcent au diamètre d'une douille utilisée par l'arme à feu et, préférentiellement d'au moins du double de ce diamètre. Ainsi, une fois qu'une douille est fixée par aimantation sur l'aimant, une autre douille peut être éjectée à travers la fenêtre d'éjection sans risquer de se bloquer dans cette fenêtre. Cette autre douille rebondit ainsi sur la première.

La clef 25 présente une poignée et un arbre 26 cylindrique à section circulaire dont le diamètre est, à un jeu près, égal au diamètre des ouvertures traversantes 24 et 34 La plaque de montage 35 est en parallélépipède rectangle et porte des trous taraudés 36 (ici six) dont le filetage est en correspondance avec le filetage des vis 28 et 29. La distance entre les axes de ces trous taraudés 36 est régulière et égale à un tiers de la distance entre les axes des ouvertures traversantes 31 et 32. Selon le choix des trous taraudés 36 dans lesquels les vis 28 et 29 sont insérées, le support de montage 30 peut prendre trois positions sur la plaque de montage 35, respectivement illustrées en figures 4, 8 et 9.

Dans des modes de réalisation, la plaque de montage 35 présente un nombre différent de six de trous taraudés 36 et/ou la distance entre ces trous taraudés 36 est une autre fraction (par exemple un demi ou un quart) qu'un tiers de la distance entre les axes des ouvertures traversantes 31 et 32. Ainsi, le nombre de positions respectives entre le support de montage 30 et la plaque de montage 35 peut être différent de trois.

Dans des modes de réalisation, le support de montage 30 comporte plus de deux ouvertures traversantes et le choix des ouvertures traversantes qui reçoivent effectivement les vis permet de modifier la position respective du support de montage 30 et de la plaque de montage 35.

D'une manière plus générale, la liaison mécanique entre le support de montage 30 et la plaque de montage 35 est une fixation par vis, le support de montage 30 et/ou la plaque de montage 35 possédant au moins trois ouvertures de passage de vis 28 et 29. L'utilisateur peut ainsi aisément modifier la position respective du support de montage 30 et de la plaque de montage 35.

Dans des modes de réalisation, le support de montage 30 comporte plus d'une rangée d'ouvertures traversantes 31 et 32, ces rangées étant parallèles et décalées entre elles dans un plan perpendiculaire à l'axe du canon de l'arme à feu. Ces modes de réalisation permettent de modifier, dans ce plan, la position respective du support de montage 30 et de la plaque de montage 35. Dans des modes de réalisation, la plaque de montage 35 comporte plus d'une rangée de trous taraudés 36, ces rangées étant parallèles et décalées entre elles dans un plan perpendiculaire à l'axe du canon de l'arme à feu. Ces modes de réalisation permettent aussi de modifier, dans ce plan, la position respective du support de montage 30 et de la plaque de montage 35. D'une manière plus générale, le support de montage 30 est configuré pour être solidarisé avec la plaque de montage 35 en plusieurs positions respectives dans un plan perpendiculaire à l'axe du canon 16 de l'arme à feu 15. Ainsi, le support de montage 30, et donc l'aimant 21, peuvent être positionnés plus ou moins en dessous de la fenêtre d'éjection 18.

Bien entendu, les rangées d'ouvertures traversantes 31 et 32 et de trous taraudés 36 peuvent être remplacés par des rails, par exemple en queue d'aronde, associés à une vis de blocage de la position du support de montage 30 dans la plaque de montage 35.

Ainsi, le support de l'aimant 21 comporte une plaque de montage 35 fixée sur l'arme à feu 15 et un support de montage 30 amovible portant l'aimant 21, le support de montage 30 étant configuré pour être solidarisé avec la plaque de montage 35 en plusieurs positions respectives le long d'un axe parallèle à l'axe du canon 16 de l'arme à feu 15.

Comme illustré en figures 4 à 10, une fois l'aimant 21 monté dans le logement du receveur 22, lorsque l'on fait coïncider les axes 27 et 33 et que l'on insère l'arbre 26 de la clé 25 dans les ouvertures traversantes 24 et 34 et les vis 28 et 29 dans deux des trous taraudés 36, à travers les ouvertures traversantes 31 et 32, respectivement, l'accessoire est monté.

Comme illustré en figure 10, le receveur 22 peut prendre différentes positions angulaires par rapport au support de montage 30 et à la plaque de montage 35. L'utilisateur peut ainsi régler la position de l'aimant 21 par rapport au chemin de douille 19. À cet effet, l'utilisateur déverrouille la clef 25, oriente le receveur 22 dans la position qui lui convient puis reverrouille la clef 25. Dans les figures 2 à 9, l'accessoire 20 est en configuration plane, les bras 23 du receveur 22 étant parallèles aux bras du support de montage 30.

Grâce aux deux ou trois réglages :
- longitudinal, par le choix des trous taraudés 36 d'une rangée dans lesquels sont insérées les vis 28 et 29 et/ou des ouvertures traversantes du support de montage 30 à travers lesquelles les vis 28 et 29 sont insérées,
- angulaire par l'action de la clef 25, et
- éventuellement latéral, par le choix d'une, parmi plusieurs, rangée de trous taraudés 36 dans lesquels sont insérés les vis 28 et 29 et/ou d'une, parmi plusieurs, rangée d'ouvertures traversantes du support de montage 30 à travers lesquelles les vis 28 et 29 sont insérées, la position de l'aimant 21 dans le chemin de douille 19 peut être adaptée à tous les chemins de douille, après montage grossier de la plaque de montage 35 sur la crosse de l'arme à feu 15.

Dans une première variante illustrée en figure 11, l'accessoire 40 comporte l'aimant 21 monté sur un arbre 41 en rotation libre par rapport à un receveur 42, par ailleurs similaire au receveur 22 décrit ci-dessus, les autres pièces de l'accessoire 40 étant identiques à celles de l'accessoire 20. Dans cette variante, lorsqu'une douille atteint l'aimant 21 et s'y fixe par l'effet du champ magnétique, son élan provoque la rotation de l'aimant 21, si bien qu'une autre douille peut ensuite se fixer sur l'aimant 21. L'utilisateur peut donc effectuer plusieurs tirs avant de récupérer les douilles fixées sur l'aimant 21. Dans une seconde variante (non représentée), l'aimant 21 est remplacé par plusieurs aimants plus petits montés sur un support comportant l'arbre 41. L'usinage des pièces de cette seconde variante peut être plus aisé que celui de la première variante illustrée en figure 11.

Comme on le comprend à la lecture de la description qui précède, l'accessoire objet de l'invention est géométriquement défini pour un type d'arme à feu de géométrie prédéterminée comportant une fenêtre d'éjection de douille définissant un chemin d'une douille éjectée de cette arme à feu lors d'un tir.

Cet accessoire comporte principalement :
- un aimant permanent, et
- un support fixé sur l'arme à feu, configuré pour positionner une surface de l'aimant permanent dans le chemin de la douille ou à la tangente du chemin de la douille.

Le support peut être rigide ou, comme décrit ci-dessus, présenter des réglages de sa géométrie pour être adaptable à plusieurs types d'armes à feu et/ou à différentes positions de la fixation du support sur l'arme à feu.

Ainsi, lors de l'éjection de la douille, sa partie métallisée passe à proximité de l'aimant permanent et est retenue à la surface de cet aimant. L'utilisateur peut ainsi récupérer la douille à la main directement sur son arme à feu, sans avoir besoin de se baisser, ni de chercher où la douille se trouve.

Selon un deuxième aspect, la présente invention vise une arme à feu 15 comportant une fenêtre d'éjection de douille 18 définissant un chemin 19 d'une douille éjectée de cette arme à feu lors d'un tir. Cette arme à feu 15 comporte un aimant permanent 21, et un support 22, 30, 35 configuré pour positionner une surface de l'aimant permanent 21 dans le chemin 19 de la douille ou à la tangente du chemin 19 de la douille.

## Revendications

1. Accessoire (20, 40) d'une arme à feu (15) de géométrie prédéterminée comportant une fenêtre (18) d'éjection de douille définissant un chemin (19) d'une douille éjectée de cette arme à feu lors d'un tir, tel qu'il comporte :
- un aimant permanent (21), et
- un support (22, 30, 35, 122, 130) fixé sur l'arme à feu, configuré pour positionner une surface de l'aimant permanent dans le chemin de la douille ou à la tangente du chemin de la douille, le support (22, 30, 35, 122, 130) comporte une plaque de montage (35) fixée sur l'arme à feu et un support de montage (30, 130) amovible portant l'aimant (21), le support de montage étant configuré pour être solidarisé avec la plaque de montage en plusieurs positions respectives le long d'un axe parallèle à l'axe du canon de l'arme à feu (15), **caractérisé en ce que** le support de montage (30) étant configuré pour être solidarisé avec la plaque de montage (35) en plusieurs positions respectives dans un plan perpendiculaire à l'axe du canon de l'arme à feu (15).

2. Accessoire (20, 40) selon la revendication 1, dans lequel le support (22, 30, 35, 122, 130) est configuré pour éloigner l'aimant de la fenêtre (18) d'éjection de douille d'une distance supérieure d'au moins cinquante pour cent au diamètre d'une douille utilisée par l'arme à feu (15).

3. Accessoire (20, 40) selon l'une des revendications 1 ou 2, dans lequel le support (22, 30, 35, 122, 130) comporte un bras (22, 23) orientable en rotation autour d'un axe parallèle à l'axe du canon de l'arme à feu (15).

4. Accessoire (20, 40) selon la revendication 3, dans lequel le support (22, 30, 35, 122, 130) comporte un verrouillage (25, 26) de l'orientation du bras (22, 23).

5. Accessoire (20, 40) selon l'une des revendications 1 à 4, dans lequel le support de montage (122) comporte un élément parmi une roue crantée (125) ou un cran et la plaque de montage (130) comporte l'autre élément parmi la roue crantée (125) ou le cran, le cran s'engageant entre deux dents de la roue crantée pour définir plusieurs positions respectives autour d'un axe parallèle à l'axe du canon de l'arme à feu (15).

6. Accessoire (20, 40) selon l'une des revendications 1 à 5, dans lequel la liaison mécanique entre le support de montage (30, 130) et la plaque de montage (35) est une fixation par vis (28, 29, 31, 32, 36), le support de montage et/ou la plaque de montage possédant au moins trois ouvertures (31, 32, 36) de passage de vis (28, 29).

7. Accessoire (40) selon l'une des revendications 1 à 6, dans lequel le support (41, 42) de l'aimant (21) supporte au moins un aimant en rotation autour d'un axe de rotation parallèle à l'axe du canon de l'arme à feu (15).

8. Arme à feu (15) comportant une fenêtre (18) d'éjection de douille définissant un chemin (19) d'une douille éjectée de cette arme à feu lors d'un tir, telle qu'elle comporte :
- un aimant permanent (21), et
- un support (22, 30, 35, 122, 130) configuré pour positionner une surface de l'aimant permanent dans le chemin de la douille ou à la tangente du chemin de la douille, le support (22, 30, 35, 122, 130) comporte une plaque de montage (35) fixée sur l'arme à feu et un support de montage (30, 130) amovible portant l'aimant (21), le support de montage étant configuré pour être solidarisé avec la plaque de montage en plusieurs positions respectives le long d'un axe parallèle à l'axe du canon de l'arme à feu (15), **caractérisée en ce que** le support de montage (30) étant configuré pour être solidarisé avec la plaque de montage (35) en plusieurs positions respectives dans un plan perpendiculaire à l'axe du canon de l'arme à feu (15).

## Patentansprüche

1. Zubehör (20, 40) für eine Schusswaffe (15) mit vorbestimmter Geometrie, das ein Hülsenauswurf-Fenster (18) aufweist, welches einen Weg (19) für eine bei einem Schuss aus dieser Schusswaffe ausgeworfene Hülse definiert, wobei es Folgendes umfasst:
- einen Permanentmagneten (21) und
- eine an der Schusswaffe befestigte Halterung (22, 30, 35, 122, 130), die so ausgerichtet ist, dass sie eine Oberfläche des Permanentmagneten im Weg der Hülse oder tangential zum Weg der Hülse positioniert, wobei die Halterung (22, 30, 35, 122, 130) eine an der Schusswaffe befestigte Montageplatte (35) und einen abnehmbaren, den Magneten (21) tragenden Montagehalter (30, 130) umfasst, wobei der Montagehalter so ausgerichtet ist, dass er in mehreren jeweiligen Positionen entlang einer zur Laufachse der Schusswaffe (15) parallelen Achse mit der Montageplatte verbunden werden kann, **dadurch gekennzeichnet, dass** die Montageplatte (30) so ausgerichtet ist, dass sie in mehreren jeweiligen Positionen in einer Ebene senkrecht zur Laufachse der Schusswaffe (15) an der Montageplatte (35) befestigt werden kann.

2. Zubehör (20, 40) nach Anspruch 1, wobei die Halterung (22, 30, 35, 122, 130) so ausgerichtet ist, dass sie den Magneten vom Hülsenauswurf-Fenster (18) um einen Abstand entfernt, der mindestens fünfzig Prozent größer ist als der Durchmesser einer von der Schusswaffe (15) verwendeten Hülse.

3. Zubehör (20, 40) nach einem der Ansprüche 1 oder 2, wobei die Halterung (22, 30, 35, 122, 130) einen Arm (22, 23) aufweist, der um eine zur Laufachse der Schusswaffe (15) parallele Achse drehbar ist.

4. Zubehör (20, 40) nach Anspruch 3, wobei die Halterung (22, 30, 35, 122, 130) eine Abriegelung (25, 26) für die Ausrichtung des Arms (22, 23) aufweist.

5. Zubehör (20, 40) nach einem der Ansprüche 1 bis 4, wobei die Montagehalterung (122) entweder ein Zahnrad (125) oder eine Rastvorrichtung aufweist und die Montageplatte (130) das jeweils andere Element, nämlich das Zahnrad (125) oder die Rastvorrichtung, aufweist, wobei die Rast zwischen zwei Zähnen des Zahnrades eingreift, um mehrere jeweilige Positionen um eine Achse parallel zur Laufachse der Schusswaffe (15) zu definieren.

6. Zubehör (20, 40) nach einem der Ansprüche 1 bis 5, wobei die mechanische Verbindung zwischen der Montagehalterung (30, 130) und der Montageplatte (35) eine Schraubbefestigung (28, 29, 31, 32, 36) ist, wobei die Montagehalterung und/oder die Montageplatte mindestens drei Durchgangsöffnungen (31, 32, 36) für die Schrauben (28, 29) aufweist.

7. Zubehör (40) nach einem der Ansprüche 1 bis 6, wobei die Halterung (41, 42) des Magneten (21) mindestens einen Magneten trägt, der sich um eine Drehachse dreht, die parallel zur Laufachse der Schusswaffe (15) verläuft.

8. Schusswaffe (15) mit einem Hülsenauswurf-Fenster (18), das einen Weg (19) für eine bei einem Schuss aus dieser Schusswaffe ausgeworfene Hülse definiert, wobei es Folgendes umfasst:
- einen Permanentmagneten (21) und
- eine Halterung (22, 30, 35, 122, 130), die so ausgerichtet ist, dass sie eine Oberfläche des Permanentmagneten im Hülsenweg oder tangential zum Hülsenweg positioniert, wobei die Halterung (22, 30, 35, 122, 130) eine an der Schusswaffe befestigte Montageplatte (35) und eine abnehmbare, den Magneten (21) tragende Montagehalterung (30, 130) aufweist, wobei die Montagehalterung so ausgerichtet ist, dass sie in mehreren jeweiligen Positionen entlang einer zur Laufachse der Schusswaffe (15) parallelen Achse mit der Montageplatte verbunden werden kann, **dadurch gekennzeichnet, dass** die Montagehalterung (30) so ausgerichtet ist, dass sie in mehreren jeweiligen Positionen in einer Ebene senkrecht zur Laufachse der Schusswaffe (15) an der Montageplatte (35) befestigt werden kann.

## Claims

1. Accessory (20, 40) for a firearm (15) of predetermined geometry including a casing ejection window (18) defining a path (19) of a casing ejected from this firearm upon firing, such that it comprises:
- a permanent magnet (21), and
- a support (22, 30, 35, 122, 130) attached to the firearm, configured to position a surface of the permanent magnet in the path of the casing or tangentially to the path of the casing, which support (22, 30, 35, 122, 130) comprises a mounting plate (35) attached to the firearm and a removable mounting support (30, 130) bearing the magnet (21), the mounting support being configured to be secured to the mounting plate in several respective positions along an axis parallel to the axis of the barrel of the firearm (15), **characterised in that** the mounting support (30) is configured to be secured to the mounting plate (35) in several respective positions in a plane perpendicular to the axis of the barrel of the firearm (15).

2. Accessory (20, 40) according to claim 1, wherein the support (22, 30, 35, 122, 130) is configured to separate the magnet from the casing ejection window (18) by a distance at least greater than fifty percent of the diameter of a casing used by the firearm (15).

3. Accessory (20, 40) according to according to one of claims 1 or 2, wherein the support (22, 30, 35, 122, 130) comprises an arm (22, 23) orientable in rotation around an axis parallel to the axis of the barrel of the firearm (15).

4. Accessory (20, 40) according to claim 3, wherein the support (22, 30, 35, 122, 130) comprises a lock (25, 26) for locking the orientation of the arm (22, 23).

5. Accessory (20, 40) according to according to one of claims 1 to 4, wherein the mounting support (122) comprises an element from amongst a star wheel (125) or a notch, and the mounting plate (130) comprises the other element from amongst the star wheel (125) or the notch, the notch engaging between two teeth of the star wheel to define several respective positions around an axis parallel to the axis of the barrel of the firearm (15).

6. Accessory (20, 40) according to according to one of claims 1 to 5, wherein the mechanical connection between the mounting support (30, 130) and the mounting plate (35) is a screw fastening (28, 29, 31, 32, 36), the mounting support and/or the mounting plate having at least three openings (31, 32, 36) for the passage of screws (28, 29).

7. Accessory (40) according to according to one of claims 1 to 6, wherein the support (41, 42) of the magnet (21) bears at least one magnet in rotation around an axis of rotation parallel to the axis of the barrel of the firearm (15).

8. Firearm (15) comprising a casing ejection window (18) defining a path (19) of a casing ejected from the firearm upon firing, such that it comprises:
- a permanent magnet (21), and
- a support (22, 30, 35, 122, 130) configured to position a surface of the permanent magnet in the path of the casing or tangentially to the path of the casing, which support (22, 30, 35, 122, 130) comprises a mounting plate (35) attached to the firearm and a removable mounting support (30, 130) bearing the magnet (21), the mounting support being configured to be secured to the mounting plate in several respective positions along an axis parallel to the axis of the barrel of the firearm (15), **characterised in that** the mounting support (30) is configured to be secured to the mounting plate (35) in several respective positions in a plane perpendicular to the axis of the barrel of the firearm (15).
